# EUROPÄISCHE PATENTSCHRIFT

(11) **EP 0 295 593 B1**
(45) Veröffentlichungstag und Bekanntmachung des Hinweises auf die Patenterteilung: **03.11.1993**
(21) Anmeldenummer: 88109332.2
(22) Anmeldetag: 11.06.1988
(51) Int. Cl.: G08B 25/00, G08B 29/00

(54) **Einzelidentifikation**
Individual identification
Identification individuelle

(30) Priorität: 15.06.1987 DE 3719988
(43) Veröffentlichungstag der Anmeldung: 21.12.1988
(73) Patentinhaber: Total Walther Feuerschutz GmbH, 51069 Köln (DE)
(72) Erfinder: Rusch, Hans-Joachim, D-6805 Heddesheim (DE); Lehmann, Reinhold, D-6802 Ladenburg (DE)

(56) Entgegenhaltungen:
- DE-A- 2 154 537
- DE-A- 2 923 899
- DE-A- 2 935 335
- DE-A- 3 211 550

## Beschreibung

Die Erfindung betrifft eine Einzelidentifikation von mehreren in einer Doppelader-Meldeleitung angeordneten Meldegebern mit schließbaren Kontakten, insbesondere von Brandmeldern in Brandmeldeanlagen.

Derartige Gleichstrommeldeanlagen sind als Einbruchsmeldeanlagen bekannt (DE-A-32 11 550), bei der die einzelnen Melder einer Meldelinie bei Alarmauslösung identifizierbar sind. Ein Kurzschluß in der Meldeleitung führt jedoch ebenfalls zu einer Alarmauslösung. Demzufolge sind solche Anlagen aufgrund von Vorschriften in einer Brandmeldeanlage nicht zulässig.

Aus DE-A-2 154 537 ist die Verwendung von Dioden und das Invertieren der Linienspannung zur Kurzschluß-Detektion bekannt. Die Struktur der dort beschriebenen Meideranordnung gestattet aber nicht die Ortung eines Kurzschlusses.

In vielen Einsatzfällen bei Prozeßsteuerungen, Meß- und Regelanlagen, sowie automatischen Feuerlöschanlagen werden Meldekontakte verwendet, welche die ordnungsgemäße Funktion oder die Stellung von Stellgliedern signalisieren.

Wenn mehrere solcher Meldekontakte in einer Anlage verwendet werden, ist es notwendig, bei einer vom Normalfall abweichenden Signalisierung möglichst schnell den Störort zu erkennen. Dies kann durch an jedem Kontakt angeordnete optische Anzeige oder durch eine Fernübertragung der Melderidentifikation erfolgen.

An Meldern angeordnete optische Anzeigen sind relativ preiswert zu realisieren. Jedoch ist in umfangreichen Anlagen, z.B. bei 100 und mehr Meldern die Suche nach einer optischen Anzeige eines angesprochenen Melders recht zeitaufwendig. Andere Systeme führen von jedem Meldekontakt eine Leitung zu einer zentralen Stelle. Dadurch ist eine schnelle Identifikation möglich; der Installationsaufwand ist jedoch für ein solches System erheblich.

Moderne Digitalsysteme benötigen nur eine Doppeladerleitung, jedoch ist dabei sowohl bei den einzelnen Meldern, als auch bei der Auswertung in der Zentrale ein erheblicher elektronischer Aufwand notwendig. Außerdem ist im allgemeinen eine störsichere spezielle Installationsleitung erforderlich. Des weiteren muß bei derartigen Anlagen jeder Melder nach der Installation manuell auf die Individualkennung eingestellt werden.

Eine Individualerkennung mit schließenden Kontakten ist bekannt (DE-A-32 11 550). Bei dieser Erkennung ist jedoch keine Differenzierung zwischen einem Leitungskurzschluß und einem geschlossenen Meldekontakt möglich.

Der Erfindung liegt die Aufgabe zugrunde, die vorstehenden Nachteile zu vermeiden und eine Individualanzeige zu schaffen, die mit einfachsten Mitteln und zuverlässig zu verwirklichen ist.

Diese Aufgabe wird gelöst mittels der in Anspruch 1 angegebenen Merkmale.

Zur Folge dieser Maßnahme besteht jeder Melder nur aus einem Kontakt und zwei billigen passiven Bauelementen. Es können mehrere derartiger Melder in einer ungeschützten Doppelader-Meldeleitung angeordnet sein. Dabei hat jeder ausgelöste Melder den Wert "1", wobei sich dieser Wert in Abhängigkeit von der Reihenfolge der in der Meldeleitung angeordneten Melder jeweils um die Anzahl der vor dem angesprochenen Melder im Zuge der Meldeleitung liegenden Meldern erhöht. Dies bedeutet, daß in einer Meldeleitung mit beispielsweise 10 Meldern, der an sechster Stelle liegende Melder im Falle der Aktivierung den Wert sechs zur Zentrale meldet. Bei den übrigen Meldern verhält es sich ebenso. Die Auswertschaltung kann den Wert digital oder analog anzeigen oder (mit einem entsprechenden Programm) alphanumerisch ausgeben.

Eine nachträgliche Erhöhung oder Verminderung der Anzahl der Melder ist ohne Eingriffe in die Melder oder die Auswerteinrichtung möglich.

Mit der Erfindung ist eine einfache und preiswerte Lösung für die Individualanzeige gefunden, die in der Lage ist, den Vorschriften entsprechend zwischen einer Leitungsstörung in Form eines Kurzschlußes oder eine Unterbrechung und einer Meldung, beispielsweise einer Gefahrenmeldung unterscheiden zu können.

Nach dem Ansprechen der Auswerteinrichtung läuft zunächst ein Prüfzyklus ab. Bei einem Kurzschluß der Meldeleitung wird während der Invertierung der Linienspannung der gleiche Widerstandswert wie vor der Invertierung gemessen. Dies führt zu einer Störungsmeldung.

Wenn bei der Invertierung der Linienspannung der Wert des Abschlußwiderstandes gemessen wird, so handelt es sich beim vorangegangenen Wert um einen geschlossenen Signalkontakt; dies führt zum entsprechenden Ausgangsignal und der gemessene Widerstandswert wird als Signalort zur Anzeige gebracht und als Ziffer angezeigt.

Der Preis für die in den Meldern zusätzlich eingebauten beiden Bauelemente ist nur ein Bruchteil des Preises für den Melder. Die Installation ist äußerst einfach und störsicher. Jeder Meldeort ist z.B. anhand eines mit Zahlen versehenen Lageplanes sofort bei Erscheinen des Meldesignales zu lokalisieren.

Eine solche Einrichtung ist hervorragend zur Überwachung von Schieberstellungen geeignet, wie sie für Sprinkleranlagen gefordert werden. Auch Löschanlagen, in denen Schwundmelder für Löschmittel gefordert werden, können damit kostensparend realisiert werden.

Im Gegensatz zu bekannten Systemen, bei denen eine komplexe elektronische Baugruppe in jedem Melder installiert sein muß, bringt die Erfindung den weiteren Vorteil, daß keine individuelle Einstellung der Einzelmelder auf der Baustelle zu erfolgen hat. Für eine Anzeige in der Brandmeldezentrale kann ein Einschub verwendet werden, der neben den üblichen Anzeigen für Anlagenstörung und Leitungsstörung eine Digitalanzeige enthält, die bei Anlagenstörung die Nummer des angesprochenen Meldekontaktes anzeigt. Dabei kann jeder Einschub mehrere Melder überwachen. Für die Verbindung zwischen Zentrale und den Meldern reicht die übliche Doppeladerleitung aus.

Ein Ausführungsbeispiel der Erfindung ist in der Zeichnung dargestellt und wird nachfolgend näher beschrieben.

Das Ausführungsbeispiel zeigt eine Brandmeldeanlage, die einerseits aus einer Meldeleitung L und andererseits aus einer Brandmeldeanlage Z besteht.

Die Meldeleitung L mit den Adern BC wird durch die Endleitung E mit dem Endwiderstand RE abgeschlossen. Durch die Meldeleitung L fließt ein Strom, der durch den Konstantstromgenerator F bestimmt wird. Dadurch liegt an den Eingangsklemmen der Meldeleitung L eine Spannung, deren Wert abhängig ist von der Addition aller Meldewiderstände RM und dem Endwiderstand RE. Diese Spannung wird der Spannungsmessung G und über eine Comparatorkette Q mit den Comparatoren KUA einer Auswertschaltung N zugeführt.

Wenn nun einer der im Zuge der Meldeleitung L angeordneten Melder 1 bis n anspricht, so schließt der eingebaute Melderkontakt S. Dadurch ändert sich die Anzahl der in Serie geschalteten Melderwiderstände RM und damit auch der Gesamtwiderstand der vom Konstantstrom durchflossenen Meldeleitung L. Somit ändert sich zwangsläufig die an den Eingangsklemmen der Meldeleitung L liegende Linienspannung. Über den Comparator A der Comparatorkette Q wird die Auswertung N angesteuert, so daß eine Alarmmeldung über P abgesetzt wird. Gleichzeitig wird die Spannungsmessung G und die Meldeanzeige H aktiviert. In der Anzeige H erscheint eine Ziffer; diese Ziffer ist abhängig von der gemessenen Spannung. Da diese wiederum abhängig ist von der Anzahl der in der Meldeleitung L zum Alarmzeitpunkt in Serie geschalteten Widerstände RM, kann diese Ziffer als Identifikation des angesprochenen Melders M dienen. Zweckmäßigerweise wird die Umsetzung der gemessenen Spannung in die Anzeigeziffer so ausgelegt, daß eine "1" gleichbedeutend ist mit dem ersten in der Meldeleitung L angeordneten Melder M, eine "2" gleicht dem zweiten Melder. Damit ist sichergestellt, daß alle Melder M identische Meldewiderstände RM haben und keinerlei Anpassung nach der Installation oder nach der Erweiterung einer Meldelinie notwendig ist. Die über P abgesetzte Alarmmeldung kann beispielsweise ein Alarmventil einer Sprinkleranlage öffnen und damit den Löschvorgang im Brandfalle über die Sprinkleranlage in Gang setzen.

Um eine Unterscheidung zwischen einem geschlossenen Meldekontakt und einem Kurzschluß in der Meldeleitung L, z.B. zwischen zwei Meldern zu ermöglichen, ist in Serie zu jedem Meldekontakt eine Diode D geschaltet. Die Einspeisung der Meldeleitung L wird durch einen Inverter I periodisch in der Polarität invertiert. Im Normalbetrieb der Meldeleitung L liegt an der Comparatorkette Q eine nur durch die Umschlagzeit des vom Inverter I betriebenen Polwenders unterbrochene Gleichspannung an. Der Wert dieser Spannung wird im wesentlichen durch den Widerstand RE bestimmt, dessen Wert größer als die Summe aller in einer Meldelinie möglichen Widerstände RM ist. Bei einer Leitungsunterbrechung fließt kein Strom über diesen Endwiderstand RE. Über den Comparator U der Comparatorkette Q und die Auswertung N wird ein Störsignal über O abgegeben. Bei einem Kurzschluß der Meldeleitung L wird aufgrund des dann überbrückten Widerstandes RE und gegebenenfalls eines Teiles der widerstände RM die Linienspannung sinken. Dies führt zum Ansprechen des Comparators K der Comparatorkette Q und zum Absetzen einer Störungsmeldung.

Beim Ansprechen eines Melders M treten annähernd die gleichen Verhältnisse wie bei einem Kurzschluß auf, jedoch ist die Linienspannung nur während einer Halbperiode des Inverters I abgesenkt. Während der folgenden Halbperiode ist der Zustand der Meldelinie wie im Normalbetrieb, da die in Serie zum Melder M geschlatete Diode D nur in einer Richtung leitend ist und somit nur in einer Halbperiode der geschlossene Kontakt S und damit einen Teil der Melder M und den Endwiderstand RE überbrückt.

Die somit periodisch schwankende Linienspannung führt zum Ansprechen des Comparators A der Comparatorkette Q und gibt über die Auswertung N die Spannungsmessung G mit nachfolgender Meldeanzeige in H frei. Somit ist sichergestellt, daß ein Kurzschluß der Meldeleitung L - wie in den einschlägigen Vorschriften gefordert - nicht zu einer Alarmmeldung und damit zu einer Alarmauslösung führen kann. Außerden sind in den untereinander identischen Meldern nur zwei passive Bauelemente notwendig, um die geforderte Individualanzeige des betätigten Meldegebers zu signalisieren. Auch ist bei einer nachträglichen Änderung der Anzahl der Melder M in einer Meldelinie L keine Anpassung der Zentrale Z oder Manipulation an den Meldern M nötig.

## Patentansprüche

1. Anordnung zur Einzelidentifikation von mehreren in einer Meldeleitung (L) mit Doppeladern (B, C) angeordneten Meldern (M1...Mn) und schließbaren Kontakten (S) wobei jeder Melder jeweils einen Melerwiderstand (RM) aufweist und die Adern mittels einer Leitung mit Endwiderstand (RE) abgeschlossen sind, wobei die Spannung einer Spannungsmessung (G) mit Meldeanzeige (H) und über eine Komparatorkette (Q) mit den Komparatoren (K, U, A) einer Auswertung mit Stör- (O) und Alarmleitung (P) zugeführt wird, wobei die Spannungsmessung bei geschlossenem Alarmkontakt eine Auskunft darüber gibt, welcher Melderkontakt im Brandfalle in der Melderlinie geschlossen hat, dadurch gekennzeichnet, daß jedem schließbaren Kontakt (S) eine Diode (D) zugeordnet ist und daß die Linienspannung, der über einen Konstantstrom-Generator gespeisten Meldeleitung (L) mittels eines Inverters (F) periodisch oder a-periodisch invertiert wird und somit bei einem Störfall eine exakte Auskunft gibt, wo der Störfall liegt.

2. Anordnung nach Anspruch 1, dadurch gekennzeichnet, daß die Auswertschaltung (N) im Falle der Aktivierung eines Melders (M) den Aktivierungswert digital oder analog der Meldeanzeige (H) zuführt.

3. Anordnung nach Anspruch 1, dadurch gekennzeichnet, daß die Auswertschaltung (N) den Aktivierungswert mit einem entsprechenden Programm alphanumerisch ausgibt.

4. Anordnung nach Anspruch 1, dadurch gekennzeichnet, daß der Wert des Endwiderstandes (RE) größer ist, als die Summe aller Melderwiderstände (RM).

## Claims

1. Arrangement for the individual identification of several detectors (M1...Mn), arranged in a signalling line (L) with twin wires (B, C), and closable contacts (S), with each detector having, in each case, a detector resistor (RM) and the wires being terminated by means of a line with terminal resistor (RE), with the voltage being supplied to a voltage measurement arrangement (G) with signalling display (H) and being supplied, by way of a comparator chain (Q) with the comparators (K, U, A), to an evaluation arrangement with fault line (O) and alarm line (P), with the voltage measurement giving information, when an alarm contact is closed, on which detector contact has closed in the case of fire in the signalling line, characterized in that associated with each closable contact (S) there is a diode (D) and in that the line voltage of the signalling line (L) fed by way of a constant-current generator is periodically or aperiodically inverted by means of an inverter (I) and thus in the case of a fault gives exact information on where the fault lies.

2. Arrangement according to claim 1, characterized in that the evaluation circuit arrangement (N), in the case of activation of a detector (M), supplies the activation value to the signalling display (H) in a digital or analog manner.

3. Arrangement according to claim 1, characterized in that the evaluation circuit arrangement (N) outputs the activation value alphanumerically with a corresponding program.

4. Arrangement according to claim 1, characterised in that the value of the terminal resistor (RE) is greater than the sum of all detector resistors (RM).

## Revendications

1. Dispositif destiné à une identification individuelle, comportant plusieurs avertisseurs (M1...Mn) mis en place dans un conducteur ayant deux brins (B, C) et des contacts (S) susceptibles d'être fermés, chaque avertisseur présentant dans chaque cas une résistance d'avertisseur (RM) et les brins se terminant par une ligne comportant une résistance terminale. (RE), la tension étant conduite à un dispositif de mesure (G) comportant un affichage d'avertissement (H) et, par l'intermédiaire d'une chaîne (Q) de comparateurs ayant les comparateurs (K, U, A) , à un dispositif d'exploitation comportant un circuit de dérangement (O) et un circuit d'alarme (P), le dispositif de mesure de tension délivrant, quand le contact d'alarme est fermé, une information concernant l'identification du contact avertisseur qui s'est fermé dans la ligne d'avertissement en cas d'incendie, dispositif caractérisé en ce qu' à chaque contact (S) est affectée une diode (D) et en ce que la tension de ligne du conducteur d'avertissement (L) alimentée par l intermédiaire d'un générateur de courant constant, est inversée périodiquement ou apériodiquement au moyen du' un inverseur (F) et que de ce fait, dans le cas d'un incident, il existe une information exacte concernant la localisation de l'incident.

2. Dispositif selon la revendication 1, caractérisé en ce que dans le cas où un avertisseur (M) est activé, le circuit d'exploitation (N) conduit la valeur d'activation de façon numérique ou analogique, à l'affichage d'avertissement (H).

3. Dispositif selon la revendication 1, caractérisé en ce que le circuit d'exploitation (N) délivre la valeur d'activation de façon alphanumérique, au moyen d'un programme correspondant.

4. Dispositif selon la revendication 1, caractérisé en ce que la valeur de la résistance terminale (RE) est supérieure à la somme de toutes les résistances des avertisseurs (RM).
